# EUROPÄISCHE PATENTSCHRIFT

(11) **EP 3 408 584 B1**
(45) Veröffentlichungstag und Bekanntmachung des Hinweises auf die Patenterteilung: **06.04.2022**
(21) Anmeldenummer: 17703055.8
(22) Anmeldetag: 25.01.2017
(51) Int. Cl.: F21V 3/02, F21V 3/04, F21V 5/00, F21V 7/00, F21V 13/04

(54) **LEUCHTE MIT PYRAMIDENFÖRMIGER ODER KEGELFÖRMIGER ABDECKUNG**
LIGHT WITH PYRAMID-SHAPED OR CONICAL COVER
APPAREIL D'ÉCLAIRAGE MUNI D'UN ÉLÉMENT DE RECOUVREMENT PYRAMIDAL OU CONIQUE

(30) Priorität: 26.01.2016 DE 102016101345
(43) Veröffentlichungstag der Anmeldung: 05.12.2018
(73) Patentinhaber: SITECO GmbH, 83301 Traunreut (DE)
(72) Erfinder: SCHMIDT, Tobias, 85748 Garching (DE); FALLER, Alexander, 85221 Dachau (DE); LUKANOW, Stephan, 82152 Krailing (DE)
(74) Vertreter: Schmidt, Steffen
(86) Internationale Anmeldenummer: PCT/EP2017/051557
(87) Internationale Veröffentlichungsnummer: WO 2017/129623

(56) Entgegenhaltungen:
- US-A- 5 309 544
- US-A1- 2003 053 310
- US-A1- 2010 254 128
- US-A1- 2013 114 257
- US-A1- 2014 211 482
- US-A1- 2014 211 484
- US-A1- 2015 029 717
- US-A1- 2015 092 419
- US-B1- 8 324 790

## Beschreibung

Die vorliegende Erfindung betrifft eine Leuchte mit einer Lichtquelle aus wenigstens einer LED, einem Reflektor sowie einer transparenten Abdeckung.

Leuchten, welche LEDs (worunter auch OLEDs zu verstehen sind) als Lichtquellen enthalten, neigen leicht dazu, einen Betrachter zu blenden, weil die Lichtquellen nahezu punktförmig sind. Ferner ist abhängig von dem Einsatzort der Leuchte, z.B. als Büroleuchte, eine Lichtverteilung gewünscht, die bei hohen Abstrahlwinkeln gegenüber der Normalen senkrecht zur Lichtaustrittsfläche schwach genug ist, um eine Blendung zu verhindern.

Derartige Lichtverteilungen für blendfreie Leuchten im Innenraum werden beispielsweise durch spezielle Abdeckung der Leuchten zur Entblendung erzielt. Solche Abdeckungen können Mikrostrukturen oder Texturen enthalten, welche in einem gewissen Umfang eine Lichtstreuung bewirken. Die Abdeckungen sind auch als verhältnismäßig dünne Folien erhältlich.

Ferner ist es auch bekannt, derartige Entblendungsabdeckungen in Kombination mit Reflektoren zu verwenden, um den Gesamtwirkungsgrad der Leuchte zu erhöhen.

US 2015/029717 A1 offenbart verschiedene Formen von optischen Diffusoren zum Erzeugen einer Batwing-Lichtverteilung, welche eine Mikrostruktur aufweisen. Gemäß einer Ausführungsform ist vorgesehen, dass sich die Abdeckung vom Rand eines Reflektors in Richtung zur Lichtquelle erstreckt.

US 5,309,544 A offenbart eine Leuchte mit einem Hohllichtleiter. Der Lichtleiter umfasst eine Röhre mit einer strukturierten Außenfläche und glatten Innenflächen. Ein reflektierender Lichtextraktor ist in der Röhre so positioniert, dass das vom Extraktor extrahierte Licht auf einer ersten Seite auf die Röhre auftrifft. Die erste Seite des Extraktors weist der Länge nach eine Vertiefung in Richtung zum Inneren des Lichtleiters auf.

Aufgabe der vorliegenden Erfindung ist es, eine gattungsgemäße Leuchte weiterzubilden, um eine blendfreie weiche Lichtverteilung mit einer ausreichenden Halbwertsbreite für die Anwendung als Deckeneinbau- oder -anbauleuchte oder abgehängte Deckenleuchten, z.B. für eine Bürobeleuchtung, bereitzustellen.

Gelöst wird die Aufgabe durch eine Leuchte nach Anspruch 1.

Eine Besonderheit der Leuchte besteht darin, dass die flächige lichtdurchlässige Abdeckung sich gegenüber der Ebene der Lichtaustrittsöffnung nach innen in den Reflektor, d.h. in Richtung zu der Lichtquelle, vorzugsweise mit einer Spitze, erstreckt. Dadurch wird das von den Mikrostrukturen in der Abdeckung beeinflusste Licht nicht in der Ebene der Lichtaustrittsöffnung abgegeben, sondern wird in Richtung zu der zentralen Mittelachse der Leuchte abgelenkt. Damit lässt sich ein ähnlicher Effekt wie durch Lamellen einer herkömmlichen Leuchte erzielen. Die Lichtverteilung bei hohen Abstrahlwinkeln, z.B. bei Winkeln oberhalb von 85°, 80° oder 65°, wird verringert, um die Entblendung der Leuchte zu verbessern.

Erfindungsgemäß ist die Form der lichtlenkenden Abdeckung durch die Seitenwand einer Pyramide oder eines Kegels definiert, wobei die Grundseite der Pyramide oder des Kegels in der fiktiven Ebenen liegt, die durch den Rand des Reflektors definiert ist. Die Pyramiden- oder Kegelform hat den Vorteil, dass der Neigungswinkel der Abdeckung gegenüber der fiktiven Ebene, die parallel zur Raumdecke angeordnet sein kann, immer konstant ist.

Gemäß einer bevorzugten Ausführungsform ist ein Winkel, welcher in einem Querschnitt senkrecht zu der fiktiven Ebene zwischen der Fläche der lichtdurchlässigen Abdeckung und der fiktiven Ebene gebildet wird, kleiner als 30°, vorzugsweise kleiner als 20° oder 15°. Dieser flache Winkel ist ausreichend, um den Effekt zu erzielen, dass die Lichtabgabe in Raumwinkelbereiche oberhalb von z.B. 85°, insbesondere 80° oder 65°, verringert oder abgeschirmt wird. Bei dem flachen Neigungswinkel wird nämlich verhindert, dass Licht in einem nennenswerten Umfang soweit zu der gegenüberliegenden Seite der Leuchte umgelenkt wird, dass es auf der der zentralen Achse gegenüberliegenden Seite in einen Raumwinkelbereich oberhalb eines gewünschten Abschirmungswinkels abgegeben wird. Die Form der Abdeckung in Kombination mit den Mikrostrukturelementen sorgt demnach dafür, dass das Licht einerseits von den Mikrostrukturen gestreut wird, um eine Reflexblendung zu verhindern, und andererseits zu hohe Abstrahlwinkel vermieden werden, um eine Direktblendung durch Abschirmung zu verhindern. Erfindungsgemäß ist die Höhe der lichtdurchlässigen Abdeckungen, mit der sie von der fiktiven Ebene in den Reflektor ragt, auf 1/5 oder vorzugsweise 1/8 des größten Durchmessers in der fiktiven Ebene begrenzt. Dieses Höhen zu Breiten Verhältnis der Abdeckung sorgt dafür, dass, wie vorhergehend erläutert, die Lichtabgabe oberhalb eines Grenzwinkels gegenüber der Leuchtennormalen verhindert oder wenigstens reduziert wird.

Gemäß einer bevorzugten Ausführungsform umfassen die Mikrostrukturen Texturen auf einer der Lichtquelle zugewandten und/oder der Lichtquelle abgewandten Oberfläche der Abdeckung. Die Texturen können insbesondere linsenförmige oder prismenförmige Erhebungen und/oder Vertiefungen umfassen. Die Erhebungen und/oder Vertiefungen können regelmäßig oder unregelmäßig angeordnet sein. Die Form der Texturen soll dazu beitragen, dass das Licht lokal an der Abdeckung gestreut oder aufgeweitet wird. Die Neigung der Abdeckung gegenüber der Lichtaustrittsöffnung verbessert dann die bevorzugte Abschirmung zur Entblendung.

Gemäß einer bevorzugten Ausführungsform können die Mikrostrukturen auch durch Streupartikel in dem Material der Abdeckung und/oder auf einer Oberfläche der Abdeckung gebildet sein. Die Streupartikel haben eine ähnliche Funktion wie die Oberflächentexturen, d.h. sie erzeugen lokal eine Lichtstreuung. Texturen oder Streupartikel auf der Innenseite der Abdeckung haben den Vorteil, dass sie bei Reinigungsarbeiten der Abdeckung nicht beschädigt werden. Andererseits haben Texturen und Streupartikel an der Außenseite den Vorteil, dass bei Aufsicht auf die Abdeckung keine Reflexionen auf der sonst ebenen Fläche sichtbar sind.

Gemäß einer bevorzugten Ausführungsform ist ein zusätzlicher Reflektor vorgesehen, der sich an den umlaufenden Rand auf der der Lichtquelle abgewandten Seite der Abdeckung anschließt. Der zusätzliche Reflektor kann als Cutoff-Reflektor dienen, der die Abschirmung der Lichtverteilung verbessert. Der Reflektor und der zusätzliche Reflektor können auch einstückig miteinander verbunden sein, wobei der umlaufende Rand des Reflektors, wie vorhergehend erwähnt, in diesem Fall durch den Rand gebildet ist, an welchem die transparente Abdeckung an dem zusammengesetzten Reflektor anliegt.

Gemäß einer bevorzugten Ausführungsform kann der Reflektor und/oder der zusätzliche Reflektor hochglänzend ausgebildet sein. Diese Ausführungsform erzielt einen hohen Leuchtenwirkungsgrad. Bevorzugt kann der Reflektor und/oder der Zusatzreflektor jedoch auch diffus reflektierend, insbesondere mattweiß, ausgebildet sein. Diese Ausführungsformen verringern weiter die Gefahr einer möglichen Blendung.

Gemäß einer bevorzugten Ausführungsform kann die Lichtquelle ein Array von LEDs umfassen, die in einer Ebene am Boden des Reflektors angeordnet sind. Im Unterschied zu einer einzelnen LED ist bei einer Array von LEDs die Verteilung des Lichts bereits am Ort der Lichtquelle günstiger, d.h. besser verteilt. Ferner lassen sich durch die mehreren LEDs unterschiedliche Lichtfarben der LEDs mischen. Es ist auch möglich, dass die LEDs gruppenweise zusammen angeordnet sind, wobei vorzugsweise bei Verwendung mehrfarbiger LEDs jeder Punkt in dem Array eine Gruppe von LEDs mit jeder Farbe umfasst. Dadurch lassen sich verschiedene Farben mischen. Gegebenenfalls können die unterschiedlich farbigen LEDs auch getrennt voneinander angesteuert werden, um die Lichtfarbe der Leuchte zu ändern.

Gemäß einer bevorzugten Ausführungsform sind die LEDs oder Gruppen von LEDs gleichmäßig über den Boden des Reflektors verteilt. Alternativ kann auch vorgesehen sein, dass die LEDs entlang eines Umfangrandes des Bodens des Reflektors angeordnet sind. Letzteres hat den Vorteil, dass der von den seitlich angeordneten Reflektor reflektierte Anteil des Lichts gegenüber einer flächigen Anordnung der LEDs auf den Boden erhöht ist. Dies kann ebenfalls zur Entblendung der Leuchte beitragen. Die gleichmäßige Verteilung der LEDs auf dem Boden hat demgegenüber den Vorteil, dass die Fläche der lichtdurchlässigen Abdeckung gleichmäßiger beleuchtet wird, so dass von außen betrachtet die Lichtaustrittsöffnungen der Leuchte gleichmäßig hell erscheint. Gemäß einer bevorzugten Ausführungsform ist der kleinste Abstand jeder LED oder jeder LED-Gruppe zu dem nächsten Nachbarn größer als 10 mm. Dies ist für ein LED-Array bereits ein relativ großer Abstand der LEDs, den der Betrachter normalerweise als störend empfindet, weil er die LEDs als einzelne getrennte Lichtpunkte wahrnimmt. Durch die Kombination mit der erfindungsgemäßen Abdeckung wird jedoch dieser Nachteil überwunden. Es ist daher möglich, die LEDs mit vergleichsweise großem Abstand anzuordnen, um eine großflächige Leuchte zu schaffen, ohne dass der Betrachter die einzelnen Lichtpunkte der LEDs oder der LED-Gruppen optisch auflösen kann.

Gemäß einer bevorzugten Ausführungsform ist jeder LED eine Primärlinse zugeordnet, z.B. um das Licht jeder LED aufzuweiten oder in Richtung zu der Abdeckung zu fokussieren. Es sind auch Kombinationen von verschiedenen Primärlinsen möglich. Beispielsweise können die Primärlinsen in einem äußeren Ring und/oder ein oder mehrere Primärlinsen in der Mitte des LED-Array einen anderen Krümmungsradius aufweisen als die Primärlinsen der übrigen LEDs in dem Array. Dadurch lassen sich unterschiedliche Lichteffekte in dem Bereich erzeugen, in welchem das Licht der LEDs vorwiegend an den seitlichen Reflektorwänden reflektiert wird, und das Licht, welches vorwiegend direkt auf die Spitze der nach innen weisenden Abdeckung der Leuchte auftrifft.

Gemäß einer bevorzugten Ausführungsform sind wenigstens einige Primärlinsen an ihrem Scheitel abgeflacht. Dadurch wird eine Kombination einer Fokussierung im Randbereich der LED und einer Defokussierung im zentralen Mittelbereich der LED hervorgerufen. Die Abflachung der Scheitel kann abhängig von der Position der Primärlinse in dem LED-Array auch unterschiedlich sein. Insbesondere können die Abflachungen der Linsen in konzentrischen Ringen der LED-Anordnung jeweils abgestuft zunehmen oder abnehmen, damit das Licht jeder LED in dem Array nach dem Durchdringen der lichtdurchlässigen Abdeckung etwa die gleiche Lichtverteilung erzeugt. Die unterschiedlich abgeflachten Scheitel können auch mit den unterschiedlichen Krümmungsradii, wie vorhergehend beschrieben, kombiniert werden.

Gemäß einer bevorzugten Ausführungsform weisen die LEDs unterschiedliche Farben auf. Insbesondere ist bevorzugt, eine kältere und eine wärmere Lichtfarbe zu mischen, um ein gemischt weißes Licht von dem LED-Array abzugeben. Während das kalte Licht eher die Sehfunktion des Menschen unterstützt, sorgt ein warmer Weißton für ein angenehmeres Empfinden. Die Kombination der kalten und warmen Lichtquellen ist daher ideal für die Beleuchtung eines Innenraums, z.B. eines Büros, geeignet. Es ist auch möglich, die Lichtquellen unterschiedlicher Farbe getrennt anzusteuern, so dass die Mischfarbe der Leuchte durch unterschiedliches Dimmen der Lichtquellen ausgewählt werden kann.

Weitere Merkmale und Vorteile der vorliegenden Erfindung werden aus der nachfolgenden Beschreibung bevorzugter Ausführungsformen, die in Verbindung mit den beigefügten Figuren erläutert werden, deutlich. In den Figuren ist Folgendes dargestellt:
- Figur 1: zeigt einen Querschnitt durch eine Leuchte.
- Figur 2: zeigt einen Querschnitt durch eine weitere Leuchte.
- Figur 3: zeigt einen Querschnitt durch eine weitere Leuchte.
- Figur 4: zeigt eine perspektivische Ansicht einer Abdeckung für eine der Leuchten der Figuren 1 bis 3.
- Figur 5: zeigt die Abdeckung nach Figur 4 in einer Seitenaufsicht.
- Figur 6: zeigt eine perspektivische Ansicht einer Leuchte.
- Figur 7: zeigt eine perspektivische Ansicht einer Leuchte ohne Abdeckung.
- Figur 8: zeigt eine perspektivische Ansicht einer weiteren Leuchte ohne Abdeckung.
- Figur 9: zeigt die Leuchte nach Figur 8 mit Primärlinsen.
- Figuren 10a-d: zeigen Aufsichten auf verschiedene LED-Arrays.
- Figur 11: zeigt in Polardarstellung eine Lichtverteilungskurve in einer C-Ebene für eine Leuchte nach Figur 7 mit einem hochglänzenden Reflektor.
- Figur 12: zeigt eine Polardarstellung einer Lichtverteilungskurve in einer C-Ebene für eine Leuchte der Figur 3 mit einem matt reflektierenden Reflektor.
- Figur 13: zeigt eine perspektivische Darstellung einer Anordnung von Primärlinsen.
- Figur 14: zeigt einen Schnitt durch die Anordnung von Primärlinsen gemäß Figur 13.
- Figur 15: zeigt eine Aufsicht auf eine Anordnung von Primärlinsen nach Figur 13 auf die von den LEDs abgewandten Seite mit unterschiedlichen Krümmungsradii der Primärlinsen.
- Figur 16: zeigt eine Aufsicht auf die Anordnung von Primärlinsen gemäß Figur 13 auf die von den LEDs abgewandte Seite mit unterschiedlich abgeflachten Scheiteln der Primärlinsen.
- Figur 17: zeigt eine Aufsicht auf eine Anordnung von Primärlinsen nach Figur 13 auf die den LEDs zugewandten Seite.

Bezug nehmend auf die Figur 1 wird eine erste Ausführungsform der Leuchte gemäß der Erfindung beschrieben.

Die Leuchte weist eine Grundplatte 2 auf, welche insbesondere durch eine PCB (Printed Circuit Board) gebildet sein kann. Auf der Grundplatte, welche eben ausgeführt ist, ist eine Anordnung von mehreren LEDs 4 auf einer Seite vorgesehen. Die LEDs 4 sind in dieser Ausführungsform gleichmäßig über die Grundplatte 2 verteilt und sind mit elektrischen Leiterbahnen auf der Grundplatte elektrisch angeschlossen. Um das Array von LEDs 4 erstreckt sich ein Reflektor 6, welcher in der dargestellten Ausführungsform gemäß der Figur 1 in jedem horizontalen Schnitt senkrecht zur Bildebene der Figur 1 ein Quadrat definiert. Der Reflektor 6 ist auf der nach innen weisenden Seite reflektierend ausgebildet. Insbesondere ist in einer Ausführungsform vorgesehen, dass die Reflektorwände mattweiß sind.

Auf der den LEDs gegenüberliegenden Seite des Reflektors 6 bildet der Umfangsrand des Reflektors eine Lichtaustrittsöffnung. Diese ist mit einer Abdeckung 8 verschlossen. Die Abdeckung 8 ist in perspektivischer Ansicht in Figur 4 und in einer Seitenaufsicht in Figur 5 als Einzelteil dargestellt.

Die Abdeckung 8 ist aus einem optisch transparenten Material gebildet. Die Abdeckung 8 weist auf ihrer Oberfläche eine Vielzahl von Mikrostrukturen auf, welche insbesondere als Mikrolinsen oder Mikroprismen auf einer Oberfläche der Abdeckung 8 ausgebildet sind. Die Mikrostrukturen können regelmäßig oder unregelmäßig auf der Abdeckung 8 verteilt sein. Gemäß der Figur 4 ist zu erkennen, dass die Mikrostrukturen in einem regelmäßigen Muster angeordnet sind.

Die Mikrostrukturen der Abdeckung 8 haben den Effekt, dass das Licht, welches durch die Abdeckung 8 hindurchtritt, seitlich umgelenkt wird. Insbesondere sorgen die Mikrostrukturen dafür, dass das Licht zum Teil gestreut wird.

Eine Besonderheit der Abdeckung 8 ist, dass sie sich pyramidenförmig nach innen in Richtung zu den LEDs 4 erstreckt. Dadurch ist ein Winkel α zwischen jeder Seite der Abdeckung 8 und einer Ebene parallel zu der Grundseite 2 oder parallel zu der Ebene der Lichtaustrittsöffnung, welche durch den Umfangsrand des Reflektors 6 gebildet ist, gegeben. In den dargestellten Ausführungsformen beträgt der Neigungswinkel α 10°. Vorzugsweise ist der Winkel kleiner als 30° oder insbesondere kleiner als 20°. Der flache Winkel hat den Effekt, dass das Licht an der Abdeckung 8 nicht nur gestreut wird, sondern außerdem in Richtung auf eine zentrale Achse z der Leuchte etwas umgelenkt wird. Dadurch lässt sich eine gewünschte Lichtverteilung der Leuchte erzeugen, die bei großen Abstrahlwinkeln gegenüber der optischen Achse z (siehe Figur 1) stärker abfällt als eine gleichmäßig beleuchtete ebene Platte (d.h. die Leuchte weist in einer C-Ebene eine Lichtverteilung auf, die schmäler als eine Lambert-Verteilung ist). Insbesondere kann dadurch eine verbesserte Abschirmung der Leuchte realisiert werden.

Das Material der Abdeckung 8 kann insbesondere ein transparenter Kunststoff oder ein Glas sein. Die Mikrostrukturen können insbesondere als pyramidenförmige optische Elemente oder als linsenförmige optische Elemente in der Oberfläche des Materials als Vertiefung oder als Erhebung ausgebildet sein. Die pyramiden- oder linsenförmigen Vertiefungen, oder allgemein jede Art von Oberflächentextur, welche dazu geeignet sind, eine Lichtaufweitung, insbesondere eine Lichtstreuung hervorzurufen, können an der zu dem Leuchtmittel weisenden Seite oder auf der gegenüberliegenden Außenseite der Abdeckung 8 vorgesehen sein.

Alternative oder zusätzlich können außerdem Streuzentren innerhalb des Materials oder auf einer Oberfläche des Materials der Abdeckung 8 vorgesehen sein. Streuzentren können z.B. durch kleine Partikeln in einem sonst transparenten Glas- oder Kunststoffmaterial gebildet sein.

Es kann auch vorgesehen sein, dass eine Oberfläche der Abdeckung 8 mattiert ausgebildet ist. Es kann eine Art Milchglas durch eine Behandlung der Oberfläche durch Ätzen oder Sandstrahlen ausgebildet werden.

Eine Leuchte entsprechend der Figur 1 in perspektivischer Ansicht ist in der Figur 6 dargestellt. Die Leuchte ist als Deckeneinbau- oder Deckenanbauleuchte ausgebildet. Bevorzugt erstreckt sich ein breiter Rand um die Abdeckung 8 in der Lichtaustrittsöffnung. Die Leuchte kann in einer Decke integriert werden oder an einer Decke angesetzt werden. Die Leuchte kann auch von der Decke beabstandet, z.B. als Hängeleuchte oder Stehleuchte, montiert sein. Bevorzugt ist die Leuchte so konstruiert, dass sie mit der Lichtaustrittsöffnung nach unten in Richtung zu einem zu beleuchtenden Innenraum montiert wird. Die Lichtverteilung, welche durch die Abdeckung 8 hervorgebracht wird, ist für diese Art von Leuchtenmontage geeignet.

Die Figuren 2 und 3 zeigen alternative Ausführungsformen der Leuchte. Bei der Figur 2 ist ein weiterer Reflektor 7 auf der dem Leuchtmittel abgewandten Seite der Abdeckung 8 vorgesehen. Der Reflektor dient als Cut-Off-Reflektor, um eine Abschirmung der Leuchte zu verbessern. Die nach innen weisenden Seiten des weiteren Reflektors 7 sind insbesondere hochglänzend ausgebildet. Es ist auch möglich, dass die Reflektoren 6 und 7 einstückig miteinander ausgebildet werden und die Abdeckung 8 darin integriert ist.

In der Ausführungsform nach Figur 3 ist ferner über den LEDs 4 eine Anordnung von Primärlinsen 10 vorgesehen. Die Primärlinsen 10 können einstückig miteinander verbunden sein, wie in den Figuren 13 bis 17 gezeigt. Die Primärlinsen 10 können, wie nachfolgend ausgeführt, besondere Formen aufweisen, um die Bildung einer gewünschten Lichtverteilung in Kombination mit der Abdeckung 8 zu unterstützen.

In der Figur 7 ist die Leuchte der Erfindung ohne die Abdeckung 8 dargestellt. Daher ist die Aufsicht auf das Array von LEDs 4 sichtbar. In der Figur 7 umfasst ein LED-Array 4x3 LEDs. Eine alternative Ausführungsform ist in Figur 8 dargestellt. Hier sind die LEDs nur am Rand der Grundseite 2 innerhalb des Reflektors 8 angeordnet. Figur 9 zeigt die Leuchte nach Figur 8, wobei über den LEDs jeweils Primärlinsen 10 angeordnet sind.

Es ist zu verstehen, dass in den Figuren 7 bis 9 nur zu Darstellungszwecken die Abdeckung 8 weggelassen worden ist.

Ausführungsformen wie in Figur 7 mit einem diffus reflektierenden Reflektor erzeugen eine Lichtverteilung in einer C-Ebene, welche schematisch in der Figur 11 dargestellt ist. Die Lichtverteilung weist bei 0° ein Maximum auf und fällt in Richtung zu ± 90° verhältnismäßig schnell ab. Dem gegenüber zeigt die Figur 12 eine schematische Lichtverteilung in einer C-Ebene einer Leuchte mit einem hochglänzenden (spekularen) Reflektor, wie es z.B. in den Figur 3dargestellt ist. Die Lichtverteilung weist ein lokales Minimum bei 0° auf und nimmt in Richtung zu den Flanken bis etwa ± 15° zu und fällt anschließend verhältnismäßig schnell in Richtung zu ± 90° ab.

Die Figuren 10a bis 10d zeigen verschiedene Ausführungsformen von LED-Arrays, die mit den Leuchten, wie vorhergehend beschrieben, kombiniert werden können.

Die Lichtverteilungen, welche mit den vorhergehend beschriebenen LED-Arrays erzielt werden, können insbesondere mit unterschiedlich farbigen LEDs erzeugt werden. Beispielsweise ist es bevorzugt, die LEDs mit einer warmen Lichtfarbe gemäß der Anordnung in Figur 10c vorzusehen während LEDs mit einer kälteren Lichtfarbe entsprechend der Anordnung in der Figur 10d vorgesehen sind. Beide Anordnungen werden kombiniert, so dass, wenn alle LED-Positionen besetzt sind, ein LED-Array entsprechend der Figur 10a gebildet ist. Jedoch weisen die unterschiedlichen Farben unterschiedliche Lichtverteilungen auf. Insbesondere kann auch vorgesehen sein, dass die Gruppen von LEDs unterschiedlich ansteuerbar sind, so dass wunschgemäß nur ein warmweißes oder nur ein kaltweißes Licht erzeugt wird. Es ist aber auch möglich, mehrere Farben von LEDs jeweils an einer Stelle in dem LED-Array, z.B. an den LED-Positionen entsprechend der Figur 10b, anzuordnen. In diesem Fall werden für die unterschiedlichen Lichtfarben etwa gleiche Lichtverteilungen erzielt. Die Lichtfarben können allerdings auch in dieser Ausführungsform getrennt voneinander angesteuert werden.

Der Abstand von einer LED zum rechtwinklig angeordneten Nachbarn gemäß Figur 10b beträgt z.B. zwischen 10 und 20 mm, insbesondere etwa 16 mm. Die versetzt dazu angeordneten LEDs gemäß dem Array nach Figur 10a sind in einem halben Abstand angeordnet. Die Abstände der LEDs in dem Array sind verhältnismäßig groß, so dass sie bei direkter Aufsicht von dem Betrachter als Einzellichtpunkte wahrgenommen würden. Durch die Abdeckung 8 ist jedoch gewährleistet, dass die einzelnen Lichtpunkte nicht mehr sichtbar sind und eine etwa gleichmäßig leuchtende Fläche von dem Betrachter wahrgenommen wird.

Zusätzlich zu den LED-Arrays kann ein Array von Primärlinsen 10, wie in Figur 13 dargestellt, direkt über den LEDs 4 angeordnet werden. Die Figur 14 zeigt einen Schnitt durch die Anordnung der Primärlinsen nach Figur 13. Die einzelnen Primärlinsen weisen auf der den LEDs zugewandten Seite eine Eintrittsfläche 14 auf, die von einem Kegel 16 umgeben ist. Der Kegel weist einen Winkel zur optischen Achse der LED auf, so dass an den Kegelflächen Totalreflektion stattfindet. Die Eintrittsfläche 14 in Kombination mit dem Kegel 16 ermöglicht daher eine effiziente Einkopplung des Lichts in die Primärlinse.

Die Primärlinsen können unterschiedliche Krümmungsradii aufweisen, wie in der Figur 15 dargestellt. Die Primärlinsen in einem mittleren Ring des Primärlinsen-Array weisen einen Radius R1 auf. Die äußeren Primärlinsen weisen einen Radius R2 auf und die mittlere Primärlinse weist ebenen einen Radius R1 auf. Durch die Verteilung der Radii über die Linsen kann eine gewünschte Lichtverteilungskurve erzeugt werden.

Auf der den LEDs gegenüberliegenden Seite weisen die Primärlinsen ferner abgeflachte Scheitel 20, 21 oder 22 auf wie in Figur 16 dargestellt. Die Primärlinsen 20 am Rand der Anordnung weisen einen abgeflachten Scheitel mit einem größeren Durchmesser D1 auf als die Primärlinsen 21 und 22, die innerhalb der Anordnung vorgesehen sind. Die Primärlinsen 21 weisen einen abgeflachten Scheitel mit einem Durchmesser D2 und die Primärlinsen 22 einen abgeflachten Scheitel mit einem Durchmesser D3 auf, wobei D1 > D2 > D3 gilt.

Der abgeflachte Scheitel der Linsen hat den Effekt, dass die Lichtverteilung nach der Abdeckung 8 von den LED-Arrays nach Figuren 10c und 10d oder einer Kombination von den beiden, wie in Figur 10a dargestellt, jeweils die gleiche Form ist. Beispielsweise können die LEDs in einem Array nach der Figur 10c und 10d jeweils unterschiedliche Farben aufweisen. Beide LED-Arrays werden überlagert zu der Anordnung nach Figur 10a und haben damit, nach dem Durchdringen der Abdeckung 8 die gleiche Lichtverteilungskurve, so dass sich beide Lichtfarben homogen mischen.

Zahlreiche Varianten der vorhergehend beschriebenen Ausführungsformen sind im Rahmen der Erfindung, welche durch die Ansprüche definiert wird, möglich. Insbesondere ist die Erfindung nicht auf die dargestellte quadratische Anordnung der LED-Arrays und der Lichtaustrittsfläche des Reflektors beschränkt. Es können auch runde Symmetrien insbesondere in Verbindung mit beispielsweise kegelförmigen lichtdurchlässigen Abdeckungen 8 angewandt werden. Ferner sind auch rechteckige Formen für die Lichtaustrittsfläche bzw. die Abdeckung möglich. In diesem Fall kann beispielsweise eine flache pyramidenförmige Abdeckung mit rechteckiger Grundseite angewandt werden. Vorzugsweise sind die Abdeckungen aber flächig ausgeführt, d.h., dass die kürzere Seite beispielsweise wenigstens die Hälfe einer längeren Seite beträgt, um in allen Richtungen ähnliche optische Wirkungen zu erzielen.

### Bezugszeichenliste:

- 2: Grundseite
- 4: LED
- 6: Reflektor
- 7: weiterer Reflektor, insbesondere Cut-Off-Reflektor
- 8: Abdeckung
- 10: Primärlinse, einzeln oder miteinander verbunden
- 14: Lichteintrittsseite
- 16: Kegel
- 20: Primärlinse mit abgeflachtem Scheitel
- 21: Primärlinse mit abgeflachtem Scheitel
- 22: Primärlinse mit abgeflachtem Scheitel

- α: Neigungswinkel
- h: Höhe
- D1, D2, D3: abgeflachte Scheitel der Primärlinsen
- R1, R2: Krümmungsradii der Primärlinsen

## Patentansprüche

1. Leuchte, die eine Lichtquelle in Form von wenigstens einer LED (4), sowie einen Reflektor (6) aufweist, wobei der Reflektor (6) durch einen umlaufenden Rand des Reflektors eine Lichtaustrittsöffnung an einer der Lichtquelle gegenüberliegenden Seite definiert,
wobei in der Lichtaustrittsöffnung eine flächige lichtdurchlässige Abdeckung (8) angeordnet ist, die lichtlenkende und/oder lichtstreuende Mikrostrukturen verteilt über die Abdeckung (8) aufweist, und
wobei die flächige lichtdurchlässige Abdeckung (8) sich gegenüber einer fiktiven Ebene, die durch den umlaufenden Rand des Reflektors (6) definiert ist, nach innen in Richtung zu der Lichtquelle erstreckt, wobei
die Höhe (h) der lichtdurchlässigen Abdeckung (8), mit der sie von der fiktiven Ebene in den Reflektor (6) ragt, weniger als 1/5, vorzugsweise 1/8, des größten Durchmessers in der fiktiven Ebene beträgt,
**dadurch gekennzeichnet dass** die Form der lichtlenkenden Abdeckung (8) durch die
Seitenwände einer Pyramide oder eines Kegels definiert ist, wobei die Grundseite der Pyramide oder des Kegels der fiktiven Ebene entspricht.

2. Leuchte nach Anspruch 1, wobei ein Winkel (α), welcher in einem Querschnitt senkrecht zu der fiktiven Ebene zwischen der Fläche der lichtdurchlässigen Abdeckung (8) und der fiktiven Ebene gebildet ist, kleiner als 30°, vorzugsweise kleiner als 20°, ist.

3. Leuchte nach einem der vorhergehenden Ansprüche, wobei die Mikrostrukturen Texturen auf einer der Lichtquelle zugewandten und/oder der Lichtquelle abgewandten Oberfläche der Abdeckung umfasst.

4. Leuchte nach Anspruch 3, wobei die Texturen linsenförmige oder prismenförmige Erhebungen oder Vertiefungen umfassen.

5. Leuchte nach einem der vorhergehenden Ansprüche, wobei die Mikrostrukturen Streupartikel in dem Material der Abdeckung (8) und/oder auf einer der Oberflächen der Abdeckung (8) aufweisen.

6. Leuchte nach einem der vorhergehenden Ansprüche, wobei ein zusätzlicher Reflektor vorgesehen ist, der sich an dem umlaufenden Rand auf der der Lichtquelle abgewandten Seite der Abdeckung anschließt.

7. Leuchte nach einem der vorhergehenden Ansprüche, wobei der Reflektor (6) und/oder bei Rückbezug auf den Anspruch 6
der zusätzliche Reflektor (7) hochglänzend oder diffus reflektierend, insbesondere mattweiß, ist.

8. Leuchte nach einem der vorhergehenden Ansprüche, wobei die Lichtquelle ein Array von LEDs (4) umfasst, die in einer Ebene am Boden (2) des Reflektors (6) angeordnet sind.

9. Leuchte nach Anspruch 8, wobei die LEDs (4) gleichmäßig über den Boden (2) des Reflektors (6) verteilt sind, oder wobei die LEDs (4) entlang einem Umfangrand des Bodens (2) des Reflektors angeordnet sind.

10. Leuchte nach Anspruch 8 oder 9, wobei der kleinste Abstand jeder LED (4) oder einer LED-Gruppe zum nächsten Nachbarn größer als 10 mm ist.

11. Leuchte nach einem der Ansprüche 8 bis 10, wobei jeder LED (4) eine Primärlinse (10) zugeordnet ist.

12. Leuchte nach Anspruch 11, wobei Primärlinsen (10) in einem äußeren Ring und/oder eine oder mehrere Primärlinsen (22) in der Mitte des Arrays einen anderen Krümmungsradius aufweisen als die Primärlinsen (21) der übrigen LEDs (4) des Arrays.

13. Leuchte nach Anspruch 11 oder 12, wobei wenigstens einige Primärlinsen (20, 21, 22) an ihrem Scheitel abgeflacht sind.

14. Leuchte nach einem der Ansprüche 11 bis 13, wobei die LEDs (4) unterschiedliche Farben aufweisen, insbesondere eine kältere und eine wärmere Lichtfarbe aufweisen, um ein gemischt weißes Licht von dem Array abzugeben.

## Claims

1. A luminaire comprising a light source in the form of at least one LED (4), as well as a reflector (6), wherein the reflector (6) defines a light exit opening on a side opposite the light source through a circumferential edge of the reflector,
wherein a planar light-permeable cover (8) is arranged in the light exit opening, which has light-guiding and/or light-scattering microstructures distributed over the cover (8), and
wherein the planar light-permeable cover (8) extends inwards towards the light source with respect to a fictitious plane defined by the circumferential edge of the reflector (6), wherein the height (h) of the light-permeable cover (8) with which it projects from the fictitious plane into the reflector (6), is less than ¹/₅ preferably ⅛ of the largest diameter in the fictitious plane, **characterized in that** the shape of the light-guiding cover (8) is defined by the side walls of a pyramid or cone, wherein the base side of the pyramid or cone corresponds to the fictitious plane.

2. The luminaire according to claim 1, wherein an angle (α) formed in a cross-section perpendicular to the fictitious plane between the surface of the light-permeable cover (8) and the fictitious plane is less than 30°, preferably less than 20°.

3. The luminaire according to one of the preceding claims,
wherein the microstructures comprise textures on a surface of the cover facing the light source and/or facing away from the light source.

4. The luminaire according to claim 3, wherein the textures comprise lens-shaped or prism-shaped elevations or depressions.

5. The luminaire according to one of the preceding claims, wherein the microstructures have scattering particles in the material of the cover (8) and/or on one of the surfaces of the cover (8).

6. The luminaire according to one of the preceding claims, wherein an additional reflector is provided, which adjoins the circumferential edge on the side of the cover facing away from the light source.

7. The luminaire according to one of the preceding claims, wherein the reflector (6) and/or, when referring back to claim 6, the additional reflector (7) is highly glossy or diffusely reflective, in particular matte white.

8. The luminaire according to one of the preceding claims, wherein the light source comprises an array of LEDs (4), which are arranged in a plane at the bottom (2) of the reflector (6).

9. The luminaire according to claim 8, wherein the LEDs (4) are distributed uniformly over the bottom (2) of the reflector (6), or
wherein the LEDs (4) are arranged along a circumferential edge of the bottom (2) of the reflector.

10. The luminaire according to claim 8 or 9, wherein the smallest distance of each LED (4) or an LED group to the nearest neighbor is greater than 10 mm.

11. The luminaire according to one of claims 8 to 10, wherein a primary lens (10) is assigned to each LED (4).

12. The luminaire according to claim 11, wherein primary lenses (10) in an outer ring and/or one or more primary lenses (22) in the center of the array have a different radius of curvature than the primary lenses (21) of the remaining LEDs (4) of the array.

13. The luminaire according to claim 11 or 12, wherein at least some primary lenses (20, 21, 22) are flattened at their apex.

14. The luminaire according to one of claims 11 to 13, wherein the LEDs (4) have different colors, in particular have a colder and a warmer light color, in order to emit a mixed white light from the array.

## Revendications

1. Appareil d'éclairage, qui comporte une source lumineuse sous la forme d'au moins une DEL (4), ainsi qu'un réflecteur (6), le réflecteur (6) définissant par un bord périphérique du réflecteur une ouverture de sortie de lumière sur un côté opposé à la source lumineuse, un élément de recouvrement (8) transparent plan étant disposé dans l'ouverture de sortie de lumière, lequel comporte, de manière répartie sur l'élément de recouvrement (8), des microstructures dirigeant et/ou dispersant la lumière, et
l'élément de recouvrement (8) transparent plan s'étendant, par rapport à un plan fictif qui est défini par le bord périphérique du réflecteur (6), vers l'intérieur en direction de la source lumineuse,
la hauteur (h) de l'élément de recouvrement (8) transparent avec laquelle elle dépasse dans le réflecteur (6) à partir du plan fictif est inférieure à 1/5, de préférence 1/8, du plus grand diamètre dans le plan fictif,
**caractérisé en ce que** la forme de l'élément de recouvrement (8) dirigeant la lumière est définie par les parois latérales d'une pyramide ou d'un cône, la face de base de la pyramide ou du cône correspondant au plan fictif.

2. Appareil d'éclairage selon la revendication 1, un angle (α) qui est formé dans une section transversale perpendiculairement au plan fictif entre la surface de l'élément de recouvrement (8) transparent et le plan fictif étant inférieur à 30°, de préférence inférieur à 20°.

3. Appareil d'éclairage selon l'une des revendications précédentes, les microstructures comprenant des textures sur une surface de l'élément de recouvrement tournée vers la source lumineuse et/ou éloignée de la source lumineuse.

4. Appareil d'éclairage selon la revendication 3, les textures comprenant des reliefs ou des creux en forme de lentilles ou de prismes.

5. Appareil d'éclairage selon l'une des revendications précédentes, les microstructures comportant des particules de dispersion dans le matériau de l'élément de recouvrement (8) et/ou sur l'une des surfaces de l'élément de recouvrement (8).

6. Appareil d'éclairage selon l'une des revendications précédentes, un réflecteur supplémentaire étant prévu, lequel se raccorde au niveau du bord périphérique sur le côté de l'élément de recouvrement qui est éloigné de la source lumineuse.

7. Appareil d'éclairage selon l'une des revendications précédentes, le réflecteur (6) et/ou le réflecteur (7) supplémentaire en référence à la revendication 6 étant très brillant ou réfléchissant de façon diffuse, en particulier blanc mat.

8. Appareil d'éclairage selon l'une des revendications précédentes, la source lumineuse comprenant un groupe de DEL (4) qui sont disposées dans un plan sur le fond (2) du réflecteur (6).

9. Appareil d'éclairage selon la revendication 8, les DEL (4) étant réparties de façon régulière sur le fond (2) du réflecteur (6), ou les DEL (4) étant disposées le long d'un bord périphérique du fond (2) du réflecteur.

10. Appareil d'éclairage selon la revendication 8 ou 9, la plus petite distance de chaque DEL (4) ou d'un groupe de DEL à la voisine ou au voisin immédiat(e) étant supérieure à 10 mm.

11. Appareil d'éclairage selon l'une des revendications 8 à 10, une lentille primaire (10) étant affectée à chaque DEL (4).

12. Appareil d'éclairage selon la revendication 11, des lentilles primaires (10) dans un anneau extérieur, et/ou une ou plusieurs lentilles primaires (22) au milieu du groupe présentant un rayon de courbure différent de celui présenté par les lentilles primaires (21) des autres DEL (4).

13. Appareil d'éclairage selon la revendication 11 ou 12, au moins quelques lentilles primaires (20, 21, 22) étant aplaties à leur sommet.

14. Appareil d'éclairage selon l'une des revendications 11 à 13, les DEL (4) présentant des couleurs différentes, en particulier une couleur de lumière plus froide et une couleur de lumière plus chaude pour délivrer à partir du groupe une lumière blanche mélangée.
